# EUROPÄISCHE PATENTSCHRIFT

(11) **EP 3 863 489 B1**
(45) Veröffentlichungstag und Bekanntmachung des Hinweises auf die Patenterteilung: **03.04.2024**
(21) Anmeldenummer: 19779884.6
(22) Anmeldetag: 30.09.2019
(51) Int. Cl.: A47L 15/42

(54) **HAUSHALTSGERÄT, VERFAHREN ZUM HERSTELLEN EINES HAUSHALTSGERÄTS UND VERFAHREN ZUM DEMONTIEREN EINES HAUSHALTSGERÄTS**
DOMESTIC APPLIANCE, METHOD FOR PRODUCING A DOMESTIC APPLIANCE AND METHOD FOR DISMANTLING A DOMESTIC APPLIANCE
APPAREIL MÉNAGER, PROCÉDÉ DE FABRICATION D'UN APPAREIL MÉNAGER ET PROCÉDÉ DE DÉMONTAGE D'UN APPAREIL MÉNAGER

(30) Priorität: 12.10.2018 DE 102018217537
(43) Veröffentlichungstag der Anmeldung: 18.08.2021
(73) Patentinhaber: BSH Hausgeräte GmbH, 81739 München (DE)
(72) Erfinder: SING, Alexander, 89426 Wittislingen (DE); FRITZ, Heiko, 89542 Herbrechtingen (DE); HITZLER, Andreas, 89438 Holzheim (DE); WALTHER, Georg, 89073 Ulm (DE)
(86) Internationale Anmeldenummer: PCT/EP2019/076418
(87) Internationale Veröffentlichungsnummer: WO 2020/074301

(56) Entgegenhaltungen:
- EP-A1- 3 092 934
- DE-A1- 3 510 932
- DE-A1- 3 710 731
- DE-A1- 4 110 291
- DE-A1- 4 227 957
- DE-A1- 19 858 002
- DE-A1-102012 201 244

## Beschreibung

Die vorliegende Erfindung betrifft ein Haushaltsgerät, insbesondere eine Haushaltsgeschirrspülmaschine.

Zur akustischen Isolation eines Spülbehälters einer Haushaltsgeschirrspülmaschine können außenseitig auf den Spülbehälter Bitumenmatten aufgebracht werden. Diese Bitumenmatten können beispielsweise mit Hilfe eines Schmelzklebstoffs außenseitig auf den Spülbehälter aufgeklebt werden. Derartige Bitumenmatten haben jedoch ein hohes Wärmeaufnahmevermögen und leiten die aufgenommene Wärme von dem Spülbehälter weg. Wird der Anteil der mit den Bitumenmatten belegten Fläche des Spülbehälters reduziert, lässt sich die Energieaufnahme der Haushaltsgeschirrspülmaschine reduzieren. Diese Reduktion der mit den Bitumenmatten belegten Fläche hat jedoch zur Folge, dass die Schallemission der Haushaltsgeschirrspülmaschine ansteigt.

Die Druckschrift DE 20 2012 103 799 U1 offenbart eine schalldämpfende Sandwichplatte, welche zum Entdröhnen einer Haushaltsgeschirrspülmaschine eingesetzt werden kann. Die Sandwichplatte weist eine erste Schicht zur Schalldämmung und eine zweite Schicht zur Entdröhnung und/oder thermischen Isolierung auf. Die schalldämpfende Sandwichplatte wird als vorgefertigtes Bauteil hergestellt und kann beispielsweise auf einen Spülbehälter einer Haushaltsgeschirrspülmaschine aufgeklebt werden.

Die Druckschrift DE 10 2010 031 484 A1 offenbart eine Haushaltsgeschirrspülmaschine mit wenigstens einem Bauteil, welches mit einer Bitumenmatte zur Entdröhnung und/oder Schalldämmung des Bauteils versehen ist, wobei die Bitumenmatte mittels mindestens einer Klebeschicht aus einem reaktiv ausgehärteten bituminösen Gemisch auf das Bauteil aufgeklebt ist.

Die Druckschrift DE 10 2011 077 734 A1 offenbart eine Haushaltsgeschirrspülmaschine, wobei die Haushaltsgeschirrspülmaschine einen eine Wandung aufweisenden Behälter zur Aufnahme von zu bearbeitendem Gut umfasst und wobei zumindest einer dieser Wandungen außenseitig zumindest eine Lage aus einem isolierenden Material zugeordnet ist. Die Haushaltsgeschirrspülmaschine ist so ausgebildet, dass der jeweiligen Wandung und der jeweiligen isolierten Lage zumindest ein Formkörper zwischengeordnet ist, welcher auf einer in montierter Stellung dem Spülbehälter zugewandten Seite ein Negativrelief von an der jeweiligen festen oder beweglichen Wandung enthaltenen Sicken, Prägungen oder ähnlichen Ein- oder Ausformungen aufweist.

Die Druckschrift DE 42 27 957 A1 offenbart ein Haushaltgerät, insbesondere eine geräusch- und/oder wärmeisolierte Geschirrspülmaschine oder Waschmaschine, deren Gehäusewandteil oder Spül- beziehungsweise Laugenbehälter zumindest teilweise mit Isoliermatten aus Bitumen, Kunststoff, Mineralfasern oder dergleichen belegt sind. Die Isoliermatten sind jeweils mit dem Spülbehälter oder dergleichen über einen ein- oder mehrschichtig ausgebildeten Zwischenträger verbunden, welcher in sich aufspaltbar beziehungsweise von dem Spülbehälter, den Gehäusewandteilen oder der Isoliermatte abziehbar ist. Der Zwischenträger kann mit dem Spülbehälter oder dergleichen und/oder mit der Isoliermatte verklebt sein beziehungsweise die Klebeverbindungen können selbst als Zwischenträger ausgebildet sein. Weiterhin kann als Klebeverbindung ein Schmelzkleber oder vorzugsweise ein abziehbarer Haftkleber verwendet sein. Ferner kann der ein- oder mehrlagige Zwischenträger aus Papier und/oder aus einer aufgetragenen Folie aus Kunststoff bestehen.

Die Druckschrift EP 3 092 934 A1 offenbart eine Anordnung zur akustischen und thermischen Isolation eines Aufnahmebereichs eines wasserführenden Haushaltsgeräts, insbesondere eines Spülbehälter einer Geschirrspülmaschine. Die Anordnung umfasst ein erstes Isolationselement, das dazu eingerichtet ist, den Aufnahmebereich thermisch zu isolieren, und ein zweites Isolationselement, das dazu eingerichtet ist, den Aufnahmebereich akustisch zu isolieren, wobei das erste Isolationselement zwischen dem Aufnahmebereich und dem zweiten Isolationselement angeordnet ist und wobei das erste Isolationselement direkt an den Aufnahmebereich angeschäumt ist.

Die Druckschrift DE 41 10 291 A1 offenbart ein Verfahren zur Herstellung einer Geschirrspülmaschine mit einem Spülbehälter und einem den Spülbehälter umgebenden Außengehäusemantel, wobei der Spülbehälter zur Dämpfung der Spülgeräusche zumindest teilweise mit Bitumenmatten belegt ist, auf die eine den Gehäuseraum zwischen dem Außengehäusemantel und dem innenliegenden Spülbehälter ausfüllende

Auskleidung, zum Beispiel aus Kunststoffschaum, aufgebracht ist. Die Bitumenmatten erhalten vor der Befestigung am Spülbehälter eine dem Konturenverlauf des Spülbehälters angepasste Formgebung und sie werden anschließend durch eine lösbare Haft- oder Klebeverbindung mit dem Spülbehälter verbunden. Die Bitumenmatten können in einem ersten Verfahrensschritt zwecks Anpassung an die Konturen des Spülbehälters vor dem Auflegen auf den Spülbehälter kalt verformt werden und in einem nachfolgenden Schritt nach dem Auflegen punktuell an den Spülbehälter angeschmolzen werden. Alternativ können die Bitumenmatten in einem ersten Verfahrensschritt zwecks Anpassung an die Konturen des Spülbehälters vor dem Auflegen auf den Spülbehälter großflächig erwärmt werden und in einem nachfolgenden Schritt nach dem Auflegen auf den Spülbehälter aufgebürstet werden.

Die Druckschrift DE 35 10 932 A1 offenbart ein adhäsives, zerstörungsfrei entfernbares Isolationssystem zur Schallisolation von Trennwänden, insbesondere in Kraftfahrzeugen, wobei zur Bewirkung einer kraftschlüssigen Verbindung zwischen den nachgeschalteten Schichten und dem Untergrund eine aus einem stark untervernetzten Polyurethan vorgefertigte oder durch Aufspritzen einer stark untervernetzten 2-Komponenten-Mischung hergestellte Materialschicht (adhäsive Beschichtung) vorliegt.

Die Druckschrift DE 37 10 731 A1 offenbart Polyurethanweichschaumstoffe mit schallisolierenden und entdröhnenden Eigenschaften, erhältlich durch Umsetzung eines Polyisocyanats oder Polyisocyanatpräpolymers mit im Überschuss vorliegenden Polyolen oder deren Gemischen unter Einhaltung eines NCO-Indexes von ≤ 80, besonders von ≤ 70 zwecks Herbeiführung einer adhäsiven Oberfläche und weiter charakterisiert durch eine Dichte von 80 bis 250 kg/m, einen E-Modul von < 300 000 N/m und einen Verlustfaktor von mindestens 0,4.

Vor diesem Hintergrund besteht eine Aufgabe der vorliegenden Erfindung darin, ein Haushaltsgerät, insbesondere eine Haushaltsgeschirrspülmaschine, mit einer verbesserten Isolationsanordnung zur Verfügung zu stellen.

Demgemäß wird ein Haushaltsgerät, insbesondere eine Haushaltsgeschirrspülmaschine, mit einem Funktionsbehälter, insbesondere Spülbehälter, und einer außenseitig an dem Funktionsbehälter, insbesondere Spülbehälter, vorgesehenen Isolationsanordnung zur thermischen und/oder akustischen Isolation des Funktionsbehälters, insbesondere Spülbehälters, vorgeschlagen, wobei die Isolationsanordnung zur thermischen und/oder akustischen Isolation des Funktionsbehälters, insbesondere Spülbehälters, ein erstes Isolationselement zur thermischen Isolation des Funktionsbehälters, insbesondere Spülbehälters, aufweist und wobei das erste Isolationselement zur thermischen Isolation des Funktionsbehälters, insbesondere Spülbehälters, materialeinstückig aus einem Kunststoffmaterial gefertigt ist. Das erste Isolationselement zur thermischen Isolation des Funktionsbehälters, insbesondere Spülbehälters, weist in einem ausgehärteten und/oder vernetzten Zustand adhäsive Eigenschaften auf, so dass das erste Isolationselement zur thermischen Isolation des Funktionsbehälters, insbesondere Spülbehälters, mit einer dem Funktionsbehälter, insbesondere Spülbehälter, zugewandten Oberfläche an dem Funktionsbehälter, insbesondere Spülbehälter, anhaftet und zerstörungsfrei von diesem trennbar ist. Weiterhin ist das erste Isolationselement zur thermischen Isolation des Funktionsbehälters, insbesondere Spülbehälters, formschlüssig mit dem Funktionsbehälter, insbesondere Spülbehälter, verbunden. Ferner weist der Funktionsbehälter, insbesondere Spülbehälter, außenseitig eine Erhöhung auf, welche in eine an dem ersten Isolationselement zur thermischen Isolation des Funktionsbehälters, insbesondere Spülbehälters, vorgesehene Vertiefung formschlüssig eingreift, und/oder der Funktionsbehälter, insbesondere Spülbehälter, weist außenseitig eine Vertiefung auf, in die eine an dem ersten Isolationselement zur thermischen Isolation des Funktionsbehälters, insbesondere Spülbehälters, vorgesehene Erhöhung formschlüssig eingreift. Überdies ist die formschlüssige Verbindung zwischen dem ersten Isolationselement zur thermischen Isolation des Funktionsbehälters, insbesondere Spülbehälters, und dem Funktionsbehälter, insbesondere Spülbehälter, spielbehaftet. Dadurch, dass das Kunststoffmaterial selbst adhäsive Eigenschaften aufweist, kann bei der Herstellung des Haushaltsgeräts, insbesondere der Haushaltsgeschirrspülmaschine, auf einen Verfahrensschritt des Aufbringens eines Klebstoffs oder einer Kleberschicht auf das Isolationselement zur thermischen Isolation des Funktionsbehälters, insbesondere Spülbehälters, und/oder den Funktionsbehälter, insbesondere Spülbehälter, verzichtet werden. Hierdurch kann das Haushaltsgerät, insbesondere die Haushaltsgeschirrspülmaschine, kostengünstiger hergestellt werden. Dadurch, dass das Isolationselement zur thermischen des Funktionsbehälters, insbesondere Spülbehälters, zerstörungsfrei und insbesondere auch rückstandsfrei von dem Funktionsbehälter, insbesondere Spülbehälter, trennbar ist, kann nach dem Ende der Lebensdauer des Haushaltsgeräts, insbesondere der Haushaltsgeschirrspülmaschine, die Isolationsanordnung zur thermischen und/oder akustischen Isolation des Funktionsbehälters, insbesondere Spülbehälters, einfach von dem Funktionsbehälter, insbesondere Spülbehälter, getrennt werden und beide Bauteile können ohne oder nur mit minimalen Verunreinigungen einem Wertstoffkreislauf zugeführt werden.

Das Isolationselement zur thermischen Isolation des Funktionsbehälters, insbesondere Spülbehälters, ist vorzugsweise durchgehend aus dem Kunststoffmaterial gefertigt. "Materialeinstückig" heißt hierbei, dass das Isolationselement zur thermischen Isolation des Funktionsbehälters, insbesondere Spülbehälters, nur einen Werkstoff aufweist, nämlich das zuvor erwähnte Kunststoffmaterial. Der Funktionsbehälter, insbesondere Spülbehälter, ist insbesondere quaderförmig und umfasst einen Boden, eine Rückwand, eine Decke, zwei einander gegenüberliegende Seitenwände und eine Tür. Die Isolationsanordnung zur thermischen und/oder akustischen Isolation des Funktionsbehälters, insbesondere Spülbehälters, kann dabei jeweils an der Rückwand, der Decke, den Seitenwänden und/oder an der Tür vorgesehen sein. Die Isolationsanordnung zur thermischen und/oder akustischen Isolation des Funktionsbehälters, insbesondere Spülbehälters, kann ferner auch an dem Boden vorgesehen sein. Der Funktionsbehälter, insbesondere Spülbehälter, und die Tür umschließen einen Funktionsraum, insbesondere Spülraum, des Haushaltsgeräts, insbesondere der Haushaltsgeschirrspülmaschine. In dem Funktionsbehälter, insbesondere Spülbehälter kann zu reinigendes Gut aufgenommen sein. Das Isolationselement zur thermischen Isolation des Funktionsbehälters, insbesondere Spülbehälters, kann auch als erstes Isolationselement zur thermischen Isolation des Funktionsbehälters, insbesondere Spülbehälters, bezeichnet werden. Das erste Isolationselement ist dazu geeignet, den Funktionsbehälter, insbesondere Spülbehälter, thermisch akustisch zu isolieren. Das Isolationselement kann daher auch als thermisches Isolationselement bezeichnet werden.

"Außenseitig" bedeutet dabei, dem Funktionsbehälter, insbesondere Spülbehälter, abgewandt. Beispielsweise weisen die Rückwand, der Boden, die Decke, die Seitenwände und/oder die Tür jeweils eine dem Funktionsraum, insbesondere Spülraum, zugewandte Innenseite und eine dem Funktionsraum, insbesondere Spülraum, abgewandte Außenseite auf. An der jeweiligen Außenseite ist die Isolationsanordnung zur thermischen und/oder akustischen Isolation des Funktionsbehälters, insbesondere Spülbehälters, vorgesehen. Darunter, dass das Isolationselement zur thermischen Isolation des Funktionsbehälters, insbesondere Spülbehälters, "zerstörungsfrei" von dem Funktionsbehälter, insbesondere Spülbehälter, trennbar ist, ist zu verstehen, dass das Isolationselement zur thermischen Isolation des Funktionsbehälters, insbesondere Spülbehälters, von dem Funktionsbehälter, insbesondere Spülbehälter, abgezogen oder entfernt werden kann, ohne dass Rückstände des Isolationselements zur thermischen Isolation des Funktionsbehälters, insbesondere Spülbehälters, an dem Funktionsbehälter, insbesondere Spülbehälter, haften bleiben. Es können dabei jedoch auch geringfügige Rückstände an dem Funktionsbehälter, insbesondere Spülbehälter, verbleiben. Das heißt, das Isolationselement zur thermischen Isolation des Funktionsbehälters, insbesondere Spülbehälters, lässt sich leicht von dem Funktionsbehälter, insbesondere Spülbehälter, ablösen, es können jedoch Rückstände an dem Funktionsbehälter, insbesondere Spülbehälter, verbleiben. Diese lassen sich durch Reiben entfernen. Insbesondere kann das Isolationselement zur thermischen Isolation des Funktionsbehälters, insbesondere Spülbehälters, ohne Hilfsmittel, wie zum Beispiel Lösungsmittel, von dem Funktionsbehälter, insbesondere Spülbehälter, getrennt werden.

Das Kunststoffmaterial kann mehrere Komponenten aufweisen, welche zum Herstellen des Isolationselements zur thermischen Isolation des Funktionsbehälters, insbesondere Spülbehälters, vermischt werden und chemisch miteinander derart reagieren, dass das Kunststoffmaterial vollständig aushärtet und/oder vernetzt. Das Kunststoffmaterial selbst weist die adhäsiven Eigenschaften auf. Unter "Adhäsion" ist vorliegend die Eigenschaft des Kunststoffmaterials zu verstehen, dass die dem Spülbehälter zugewandte Oberfläche des Isolationselements zur thermischen Isolation des Funktionsbehälters, insbesondere Spülbehälters, mit einer Außenseite des Funktionsbehälters, insbesondere Spülbehälters, derart in Wechselwirkung tritt, dass das Isolationselement zur thermischen Isolation des Funktionsbehälters, insbesondere Spülbehälters, an dem Funktionsbehälter, insbesondere Spülbehälter, haftet. Die Adhäsion kann dabei auf molekularen Wechselwirkungen zwischen dem Kunststoffmaterial und dem Material des Funktionsbehälters, insbesondere Spülbehälters, beruhen. Weiterhin kann die Adhäsion auch auf physikalisch-mechanischen Kräften beruhen. Beispielsweise kann sich das Kunststoffmaterial in mikroskopisch kleinen Poren und/oder Vertiefungen des Funktionsbehälters, insbesondere Spülbehälters, verklammern oder verhaken. Das Isolationselement zur thermischen Isolation des Funktionsbehälters, insbesondere Spülbehälters, ist klebstofffrei mit dem Funktionsbehälter, insbesondere Spülbehälter, verbunden. Wie zuvor ausgeführt, umfasst das Kunststoffmaterial des Isolationselements zur thermischen Isolation des Funktionsbehälters, insbesondere Spülbehälters, selbst adhäsive Eigenschaften. Hierdurch kann auf einen Klebstoff zum Verbinden des Isolationselements zur thermischen Isolation des Funktionsbehälters, insbesondere Spülbehälters, mit dem Funktionsbehälter, insbesondere Spülbehälter, verzichtet werden. Dies vereinfacht die Herstellung des Haushaltsgeräts, insbesondere der Haushaltsgeschirrspülmaschine, und ermöglicht eine verbesserte Wiederverwertung der verwendeten Materialien.

Eine formschlüssige Verbindung entsteht durch das Ineinander- oder Hintergreifen von mindestens zwei Verbindungspartnern. Eine formschlüssige Verbindung kann gelöst werden, ohne die Verbindungspartner zu beschädigen. Die formschlüssige Verbindung zwischen dem ersten Isolationselement zur thermischen Isolation des Funktionsbehälters, insbesondere Spülbehälters, und dem Funktionsbehälter, insbesondere Spülbehälter, unterstützt die adhäsiven Eigenschaften des Kunststoffmaterials des ersten Isolationselements zur thermischen Isolation des Funktionsbehälters, insbesondere Spülbehälters. Aufgrund der formschlüssigen Verbindung ist ein Verschieben des ersten Isolationselements zur thermischen Isolation des Funktionsbehälters, insbesondere Spülbehälters, gegenüber dem Funktionsbehälter, insbesondere Spülbehälter, nicht möglich. Das erste Isolationselement zur thermischen Isolation des Funktionsbehälters, insbesondere Spülbehälters, ist daher positionsgenau an dem Funktionsbehälter, insbesondere Spülbehälter, festgelegt.

Die an dem Funktionsbehälter, insbesondere Spülbehälter, vorgesehene Erhöhung oder Vertiefung kann beispielsweise eine Prägung, eine Sicke oder dergleichen sein. Die Erhöhung oder Vertiefung kann beispielsweise zur Versteifung des Funktionsbehälters, insbesondere Spülbehälters, dienen. Der Funktionsbehälter, insbesondere Spülbehälter, kann eine beliebige Anzahl an Erhöhungen und/oder Vertiefungen aufweisen. An das erste Isolationselement zur thermischen Isolation des Funktionsbehälters, insbesondere Spülbehälters, werden bei der Herstellung desselben die zu der Erhöhung des Funktionsbehälters, insbesondere Spülbehälters, korrespondierende Vertiefung beziehungsweise die zu der Vertiefung des Funktionsbehälters, insbesondere Spülbehälters, korrespondierende Erhöhung angeformt.

"Spielbehaftet" heißt, eine Breite und Tiefe der Vertiefung des ersten Isolationselements zur thermischen Isolation des Funktionsbehälters, insbesondere Spülbehälters, ist größer als eine Breite und Höhe der Erhöhung des Funktionsbehälters, insbesondere Spülbehälters. Dementsprechendes gilt auch für die Vertiefung des Funktionsbehälters, insbesondere Spülbehälters und die Erhöhung des ersten Isolationselements zur thermischen Isolation des Funktionsbehälters, insbesondere Spülbehälters. Hierdurch wird die Herstellung des ersten Isolationselements zur thermischen Isolation des Funktionsbehälters, insbesondere Spülbehälters, vereinfacht, da kein enger Toleranzbereich eingehalten werden muss.

Gemäß einer ersten Ausführungsform ist das Kunststoffmaterial ein Polyurethan, insbesondere ein aufgeschäumtes Polyurethan.

Das Polyurethan weist vorzugsweise eine offenporige Struktur auf. Das Kunststoffmaterial ist somit kompressibel, so dass bei Kompression Luft aus dem Kunststoffmaterial entweichen kann. Es können auch andere geeignete Kunststoffmaterialien eingesetzt werden.

Gemäß einer zweiten Ausführungsform weist das Kunststoffmaterial viskoelastische Eigenschaften auf.

Als "Viskoelastizität" wird ein teilweise elastisches, teilweise viskoses Materialverhalten bezeichnet. Viskoelastische Stoffe vereinigen somit Merkmale von Festkörpern und Flüssigkeiten in sich.

Gemäß einer weiteren Ausführungsform weist die Isolationsanordnung zur thermischen und/oder akustischen Isolation des Funktionsbehälters, insbesondere Spülbehälters, ein erstes Isolationselement zur thermischen Isolation des Funktionsbehälters, insbesondere Spülbehälters,, welches aus dem Kunststoffmaterial gefertigt ist, und ein zweites Isolationselement zur akustischen Isolation des Funktionsbehälters, insbesondere Spülbehälters, auf, wobei das erste Isolationselement zur thermischen Isolation des Funktionsbehälters, insbesondere Spülbehälters, zwischen dem Funktionsbehälter, insbesondere Spülbehälter, und dem zweiten Isolationselement zur akustischen Isolation des Funktionsbehälters, insbesondere Spülbehälters, angeordnet ist.

Das zweite Isolationselement zur akustischen Isolation des Funktionsbehälters, insbesondere Spülbehälters, ist optional. Das zweite Isolationselement zur akustischen Isolation des Funktionsbehälters, insbesondere Spülbehälters, kann der akustischen Isolation des Funktionsbehälters, insbesondere Spülbehälters, dienen. Das zweite Isolationselement kann als akustisches Isolationselement bezeichnet werden. Dadurch, dass das erste Isolationselement zur thermischen Isolation des Funktionsbehälters, insbesondere Spülbehälters, zwischen dem Funktionsbehälter, insbesondere Spülbehälter, und dem zweiten Isolationselement zur akustischen Isolation des Funktionsbehälters, insbesondere Spülbehälters, angeordnet ist, kann das zweite Isolationselement zur akustischen Isolation des Funktionsbehälters, insbesondere Spülbehälters, dem Funktionsbehälter, insbesondere Spülbehälter, keine Wärme entziehen. Dies verbessert die Energieeffizienz des Haushaltsgeräts, insbesondere der Haushaltsgeschirrspülmaschine. Das zweite Isolationselement zur akustischen Isolation des Funktionsbehälters, insbesondere Spülbehälters, dient insbesondere als Masseschicht. Das zweite Isolationselement zur akustischen Isolation des Funktionsbehälters, insbesondere Spülbehälters, verbessert die akustischen Eigenschaften der Isolationsanordnung zur thermischen und/oder akustischen Isolation des Funktionsbehälters, insbesondere Spülbehälters.

Gemäß einer weiteren Ausführungsform haftet das erste Isolationselement zur thermischen Isolation des Funktionsbehälters, insbesondere Spülbehälters, mit einer dem zweiten Isolationselement zur akustischen Isolation des Funktionsbehälters, insbesondere Spülbehälters, zugewandten Oberfläche an dem zweiten Isolationselement zur akustischen Isolation des Funktionsbehälters, insbesondere Spülbehälters, an und ist zerstörungsfrei von diesem trennbar.

Vorzugsweise ist das erste Isolationselement zur thermischen Isolation des Funktionsbehälters, insbesondere Spülbehälters, klebstofffrei mit dem zweiten Isolationselement zur akustischen Isolation des Funktionsbehälters, insbesondere Spülbehälters, verbunden. Das heißt, das Kunststoffmaterial des ersten Isolationselements zur thermischen Isolation des Funktionsbehälters, insbesondere Spülbehälters, haftet an dem zweiten Isolationselement zur akustischen Isolation des Funktionsbehälters, insbesondere Spülbehälters,. Alternativ können die Isolationselemente zur Isolation des Funktionsbehälters, insbesondere Spülbehälters, auch unlösbar miteinander verbunden sein.

Gemäß einer weiteren Ausführungsform ist zwischen dem ersten Isolationselement zur thermischen Isolation des Funktionsbehälters, insbesondere Spülbehälters, und dem zweiten Isolationselement zur akustischen Isolation des Funktionsbehälters, insbesondere Spülbehälters, eine Trennschicht angeordnet, um das erste Isolationselement zur thermischen Isolation des Funktionsbehälters, insbesondere Spülbehälters, zerstörungsfrei von dem zweiten Isolationselement zur akustischen Isolation des Funktionsbehälters, insbesondere Spülbehälters, zu trennen.

Die optionale Trennschicht ermöglicht ein zerstörungsfreies und rückstandfreies Trennen des ersten Isolationselements zur thermischen Isolation des Funktionsbehälters, insbesondere Spülbehälters, von dem zweiten Isolationselement zur akustischen Isolation des Funktionsbehälters, insbesondere Spülbehälters,. Hierdurch können die Materialien des ersten Isolationselements zur thermischen Isolation des Funktionsbehälters, insbesondere Spülbehälters, und des zweiten Isolationselements zur akustischen Isolation des Funktionsbehälters, insbesondere Spülbehälters, einfacher und effizienter wiederverwertet werden. Bevorzugt umfasst die Trennschicht eine Wachsschicht und/oder eine Kunststofffolie. Die Trennschicht kann insbesondere eine Wachsschicht, eine Folie oder mehrere übereinandergelegte Folien sein. Die Trennschicht kann jede Schicht sein, welche geeignet ist, die beiden Isolationselemente zur Isolation des Funktionsbehälters, insbesondere Spülbehälters, rückstandsfrei und zerstörungsfrei voneinander zu trennen. Das erste Isolationselement zur thermischen Isolation des Funktionsbehälters, insbesondere Spülbehälters, ist klebstofffrei mit dem zweiten Isolationselement zur akustischen Isolation des Funktionsbehälters, insbesondere Spülbehälters, verbunden.

Gemäß einer weiteren Ausführungsform umfasst das Haushaltsgerät, insbesondere die Haushaltsgeschirrspülmaschine, eine außenseitig an dem Funktionsbehälter, insbesondere Spülbehälter, vorgesehene Außenverkleidung, wobei das zweite Isolationselement zur akustischen Isolation des Funktionsbehälters, insbesondere Spülbehälters, zwischen dem ersten Isolationselement zur thermischen Isolation des Funktionsbehälters, insbesondere Spülbehälters, und der Außenverkleidung angeordnet ist.

Die Außenverkleidung kann beispielsweise ein Stahlblech sein. Die Außenverkleidung kann beispielsweise Teil eines Gehäuses des Haushaltsgeräts, insbesondere der Haushaltsgeschirrspülmaschine, sein.

Gemäß einer weiteren Ausführungsform liegt die Außenverkleidung lose auf dem zweiten Isolationselement zur akustischen Isolation des Funktionsbehälters, insbesondere Spülbehälters, auf oder zwischen dem zweiten Isolationselement zur akustischen Isolation des Funktionsbehälters, insbesondere Spülbehälters, und der Außenverkleidung ist eine Trennschicht angeordnet, um die Außenverkleidung zerstörungsfrei von dem zweiten Isolationselement zur akustischen Isolation des Funktionsbehälters, insbesondere Spülbehälters, zu trennen.

Hierdurch kann die Außenverkleidung, welche bevorzugt aus einem Metallwerkstoff gefertigt ist, nach Beendigung der Lebensdauer des Haushaltsgeräts, insbesondere der Haushaltsgeschirrspülmaschine, einfach dem Wertstoffkreislauf zugeführt werden. Die Trennschicht kann, wie zuvor erwähnt, eine Wachsschicht, eine Folie oder mehrere Folienlagen umfassen.

Weitere mögliche Implementierungen der Erfindung umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer Ausführungsform eines Haushaltsgeräts in Ausgestaltung einer Haushaltsgeschirrspülmaschine;
- Fig. 2A: eine schematische Teilschnittansicht einer Ausführungsform eines Spülbehälters für die Haushaltsgeschirrspülmaschine gemäß Fig. 1 in einer Explosionsdarstellung;
- Fig. 2B: eine schematische Teilschnittansicht einer weiteren Ausführungsform eines Spülbehälters für die Haushaltsgeschirrspülmaschine gemäß Fig. 1 in einer Explosionsdarstellung;
- Fig. 3A: eine weitere schematische Teilschnittansicht des Spülbehälters gemäß Fig. 2A;
- Fig. 3B: eine weitere schematische Teilschnittansicht des Spülbehälters gemäß Fig. 2B;
- Fig. 4: eine schematische Schnittansicht einer Ausführungsform einer Form zum Herstellen eines Isolationselements zur thermischen Isolation des Funktionsbehälters, insbesondere Spülbehälters, für den Spülbehälter gemäß Fig. 2A oder Fig. 2B;
- Fig. 5: eine weitere schematische Schnittansicht der Form gemäß Fig. 4;
- Fig. 6: eine schematische Schnittansicht einer Ausführungsform eines Isolationselements zur thermischen Isolation des Funktionsbehälters, insbesondere Spülbehälters, für den Spülbehälter gemäß Fig. 2A oder Fig. 2B;
- Fig. 7: ein schematisches Blockdiagramm einer Ausführungsform eines Verfahrens zum Herstellen der Haushaltsgeschirrspülmaschine gemäß Fig. 1; und
- Fig. 8: ein schematisches Blockdiagramm einer Ausführungsform eines Verfahrens zum Demontieren einer mit Hilfe des Verfahrens gemäß Fig. 7 hergestellten Haushaltsgeschirrspülmaschine.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform eines Haushaltsgeräts 1 in Ausgestaltung einer Haushaltsgeschirrspülmaschine. Die Haushaltsgeschirrspülmaschine 1 umfasst einen Funktionsbehälter in Ausgestaltung eines Spülbehälters 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E (Pfeil) in den Spülbehälter 2 hineinschiebbar oder hineinfahrbar und entgegen der Einschubrichtung E (Pfeil) in einer Auszugsrichtung A (Pfeil) aus dem Spülbehälter 2 herausziehbar oder herausfahrbar.

Das erfindungsgemäße Haushaltsgerät 1 kann in allgemeiner Weise eine Haushaltsgeschirrspülmaschine, eine Haushaltswaschmaschine oder ein Haushaltswäschetrockner sein. Je nach Haushaltsgerätetyp kann der Funktionsbehälter ein Spülbehälter, ein Laugenbehälter beziehungsweise eine Wäschetrommel sein. Eine derartige Haushaltswaschmaschine ist beispielsweise aus der Druckschrift EP 2 049 723 A1 bekannt, wohingegen ein derartiger Haushaltswäschetrockner aus der Druckschrift DE 33 45 303 A1 bekannt ist. Der diesbezügliche Inhalt dieser beispielhaft genannten Druckschriften wird hiermit zum Gegenstand der vorliegenden Beschreibung gemacht.

Die Fig. 2A zeigt eine schematische Teilschnittansicht einer Ausführungsform des Spülbehälters 2 in einer Explosionsdarstellung. Die Fig. 3A zeigt eine weitere Teilschnittansicht des Spülbehälters 2. In den Fig. 2A und 3A ist nur die Seitenwand 11 des Spülbehälters 2 gezeigt. Die Haushaltsgeschirrspülmaschine 1 umfasst eine Isolationsanordnung 15 zur thermischen und/oder akustischen Isolation des Spülbehälters 2. Die Isolationsanordnung 15 zur thermischen und/oder akustischen Isolation des Spülbehälters 2 kann an den beiden Seitenwänden 10, 11, der Decke 8, der Rückwand 9 und/oder der Tür 3 vorgesehen sein. Die Isolationsanordnung 15 zur thermischen und/oder akustischen Isolation des Spülbehälters 2 kann ferner auch an dem Boden 7 vorgesehen sein. Das heißt, der Spülbehälter 2 kann in der Isolationsanordnung 15 zur thermischen und/oder akustischen Isolation aufgenommen sein und diesen zumindest abschnittsweise umschließen oder einschließen. Die Isolationsanordnung 15 zur thermischen und/oder akustischen Isolation ist außenseitig an dem Spülbehälter 2 vorgesehen. "Außenseitig" bedeutet hierbei, dem Spülraum 4 abgewandt.

Die Seitenwand 11 umfasst insbesondere eine Innenseite 16, welche dem Spülraum 4 zugewandt ist, und eine Außenseite 17, welche dem Spülraum 4 abgewandt ist. An der Außenseite 17 ist die Isolationsanordnung 15 zur thermischen und/oder akustischen Isolation des Spülbehälters 2 vorgesehen. Die Seitenwand 11 beziehungsweise der Spülbehälter 2 kann außenseitig eine Erhöhung 18 aufweisen. Die Erhöhung 18 wölbt sich aus der Außenseite 17 heraus weg von dem Spülraum 4. Die Erhöhung 18 kann eine in den Spülbehälter 2 eingeprägte Sicke oder Prägung sein. Es kann eine beliebige Anzahl an Erhöhungen 18 vorgesehen sein.

Die Seitenwand 11 kann ferner eine sich in Richtung des Spülraums 4 erstreckende Vertiefung 19 aufweisen. Die Vertiefung 19 erstreckt sich aus der Innenseite 16 heraus in den Spülraum 4 hinein. Die Vertiefung 19 kann, wie die Erhöhung 18, eine in den Spülbehälter 2 eingeprägte Sicke oder Prägung sein. Beispielsweise können die Erhöhung 18 und die Vertiefung 19 dazu geeignet sein, die Seitenwand 11 zu versteifen. Es kann eine beliebige Anzahl an Vertiefungen 19 vorgesehen sein. Die Erhöhung 18 und die Vertiefung 19 sind optional. Die Erhöhung 18 und die Vertiefung 19 können entlang einer z-Richtung oder Tiefenrichtung z (Pfeil) und/oder entlang einer y-Richtung oder Höhenrichtung y (Pfeil) des Spülbehälters 2 verlaufen. In den Fig. 2A und 3A ist weiterhin noch eine x-Richtung oder Breitenrichtung x (Pfeil) des Spülbehälters 2 gezeigt. Die Richtungen x, y, z bilden ein Koordinatensystem des Spülbehälters 2.

Die Isolationsanordnung 15 zur thermischen und/oder akustischen Isolation des Spülbehälters 2 umfasst ein erstes Isolationselement 20 zur thermischen Isolation des Spülbehälters 2. Das erste Isolationselement 20 zur thermischen Isolation des Spülbehälters 2 ist geeignet, den Spülbehälter 2 thermisch und/oder akustisch zu isolieren. Das erste Isolationselement 20 kann auch als thermisches und/oder akustisches Isolationselement bezeichnet werden. Das erste Isolationselement 20 zur thermischen Isolation des Spülbehälters 2 weist eine erste Oberfläche 21, welche der Außenseite 17 der Seitenwand 11 zugewandt ist, auf. Des Weiteren umfasst das erste Isolationselement 20 zur thermischen Isolation des Spülbehälters 2 eine der ersten Oberfläche 21 abgewandte zweite Oberfläche 22. An der ersten Oberfläche 21 ist eine zu der Erhöhung 18 der Seitenwand 11 korrespondierende optionale Vertiefung 23 vorgesehen. Dabei kann die Erhöhung 18 formschlüssig in die Vertiefung 23 eingreifen. Eine formschlüssige Verbindung entsteht durch das Ineinander- oder Hintergreifen von mindestens zwei Verbindungspartnern, in diesem Fall der Erhöhung 18 und der Vertiefung 23. Es kann eine beliebige Anzahl an Vertiefungen 23 vorgesehen sein.

Des Weiteren ist an der ersten Oberfläche 21 eine zu der Vertiefung 19 der Seitenwand 11 korrespondierende optionale Erhöhung 24 vorgesehen. Die Erhöhung 24 kann formschlüssig in die Vertiefung 19 eingreifen. Somit kann das erste Isolationselement 20 zur thermischen Isolation des Spülbehälters 2 formschlüssig mit dem Spülbehälter 2 verbunden werden. Die formschlüssige Verbindung ist dabei spielbehaftet. "Spielbehaftet" bedeutet dabei, dass eine Tiefe der Vertiefung 23 in der Breitenrichtung x (Pfeil) betrachtet größer ist als eine Höhe der Erhöhung 18 in der Breitenrichtung x (Pfeil) betrachtet. Dementsprechend ist auch eine Breite der Vertiefung 23 in der Höhenrichtung y (Pfeil) betrachtet größer als eine Breite der Erhöhung 18 in der Höhenrichtung y (Pfeil) betrachtet. Analoges gilt für die Vertiefung 19 und die Erhöhung 24.

Das erste Isolationselement 20 zur thermischen Isolation des Spülbehälters 2 ist vorzugweise aus einem aufgeschäumten Kunststoffmaterial, insbesondere aus einem aufgeschäumten Polyurethan, gefertigt. Vorzugsweise weist das erste Isolationselement 20 zur thermischen Isolation des Spülbehälters 2 eine offenporige Struktur auf, so dass das erste Isolationselement 20 zur thermischen Isolation des Spülbehälters 2 komprimierbar ist. Das Kunststoffmaterial weist die Eigenschaft auf, dass es in einem ausgehärteten und/oder vernetzten Zustand adhäsive Eigenschaften aufweist. Die adhäsiven Eigenschaften sind insbesondere an den Oberflächen 21, 22 des ersten Isolationselements 20 zur thermischen Isolation des Spülbehälters 2 vorgesehen. Dabei weist das Kunststoffmaterial selbst die adhäsiven Eigenschaften ohne den Zusatz eines Klebstoffs auf.

Dadurch, dass die erste Oberfläche 21 adhäsive Eigenschaften aufweist, kann das erste Isolationselement 20 zur thermischen Isolation des Spülbehälters 2 mit der dem Spülbehälter 2 zugewandten ersten Oberfläche 21 an dem Spülbehälter 2 beziehungsweise an der Seitenwand 11 anhaften. Die Verbindung zwischen der Seitenwand 11 und dem ersten Isolationselement 20 zur thermischen Isolation des Spülbehälters 2 ist dabei klebstofffrei. Das heißt, zwischen der Seitenwand 11 und dem ersten Isolationselement 20 zur thermischen Isolation des Spülbehälters 2 ist keine Klebstoffschicht vorgesehen. Hierdurch kann das erste Isolationselement 20 zur thermischen Isolation des Spülbehälters 2 zerstörungsfrei sowie rückstandsfrei von der Seitenwand 11 gelöst werden. Bei dem Lösen des ersten Isolationselements 20 zur thermischen Isolation des Spülbehälters 2 von der Seitenwand 11 können auch geringfügige Rückstände des ersten Isolationselements 20 zur thermischen Isolation des Spülbehälters 2 an der Seitenwand 11 verbleiben. Diese Rückstände können jedoch einfach abgerieben werden.

Das erste Isolationselement 20 zur thermischen Isolation des Spülbehälters 2 weist eine Dicke d20 auf. Die Dicke d20 beträgt bevorzugt 5 bis 50 mm, weiter bevorzugt 10 bis 45 mm, weiter bevorzugt 15 bis 40 mm, weiter bevorzugt 20 bis 35 mm, weiter bevorzugt 25 bis 30 mm. Eine Dichte des ersten Isolationselements 20 zur thermischen Isolation des Spülbehälters 2 beträgt vorzugsweise 5 bis 150 kg/m³, besonders bevorzugt 50 bis 120 kg/m³, weiter bevorzugt 70 bis 100 kg/m³. Eine spezifische Wärmeleitfähigkeit des ersten Isolationselements 20 zur thermischen Isolation des Spülbehälters 2 ist vorzugsweise kleiner als 0,1 W/(m*K), insbesondere kleiner als 0,05 W/(m*K). Das erste Isolationselement 20 zur thermischen Isolation des Spülbehälters 2 weist weiterhin vorzugsweise eine spezifische Wärmekapazität von weniger als 2.000 J/(kg*K), bevorzugt von weniger als 1.600 J/(kg*K), weiter bevorzugt von weniger als 1.400 J/(kg*K), auf.

Die Isolationsanordnung 15 zur thermischen und/oder akustischen Isolation des Spülbehälters 2 umfasst neben dem ersten Isolationselement 20 zur thermischen Isolation des Spülbehälters 2 ein zweites Isolationselement 25 zur akustischen Isolation des Spülbehälters 2. Das zweite Isolationselement 25 zur akustischen Isolation des Spülbehälters 2 kann auch als akustisches Isolationselement bezeichnet werden. Das zweite Isolationselement 25 zur akustischen Isolation des Spülbehälters 2 dient insbesondere als Masseschicht und verbessert die akustischen Eigenschaften der Isolationsanordnung 15 zur thermischen und/oder akustischen Isolation des Spülbehälters 2. Das zweite Isolationselement 25 zur akustischen Isolation des Spülbehälters 2 ist ebenfalls außenseitig an dem Spülbehälter 2 vorgesehen. Dabei ist das erste Isolationselement 20 zur thermischen Isolation des Spülbehälters 2 zwischen dem Spülbehälter 2 und dem zweiten Isolationselement 25 zur akustischen Isolation des Spülbehälters 2 positioniert. Das zweite Isolationselement 25 zur akustischen Isolation des Spülbehälters 2 umfasst eine dem ersten Isolationselement 20 zur thermischen Isolation des Spülbehälters 2 zugewandte erste Oberfläche 26 sowie eine der ersten Oberfläche 26 abgewandte zweite Oberfläche 27. Bevorzugt ist das zweite Isolationselement 25 zur akustischen Isolation des Spülbehälters 2 zerstörungsfrei von dem ersten Isolationselement 20 zur thermischen Isolation des Spülbehälters 2 trennbar. Das zweite Isolationselement 25 zur akustischen Isolation des Spülbehälters 2 kann jedoch auch unlösbar mit dem ersten Isolationselement 20 zur thermischen Isolation des Spülbehälters 2 verbunden sein.

Das zweite Isolationselement 25 zur akustischen Isolation des Spülbehälters 2 weist eine Dicke d25 auf. Die Dicke d25 ist kleiner als die Dicke d20 des ersten Isolationselements 20 zur thermischen Isolation des Spülbehälters 2. Beispielsweise kann die Dicke d25 1 bis 10 mm, bevorzugt 1 bis 8 mm, weiter bevorzugt 1 bis 5 mm, weiter bevorzugt 1 bis 3 mm, betragen. Insbesondere verhindert das erste Isolationselement 20 zur thermischen Isolation des Spülbehälters 2 eine Wärmeübertragung von dem Spülbehälter 2 auf das zweite Isolationselement 25 zur akustischen Isolation des Spülbehälters 2. Hierdurch kann das zweite Isolationselement 25 zur akustischen Isolation des Spülbehälters 2 dem Spülbehälter 2 keine Wärme entziehen. Dadurch wird die Energieeffizienz der Haushaltsgeschirrspülmaschine 1 verbessert. In dem zweiten Isolationselement 25 zur akustischen Isolation des Spülbehälters 2 werden Schwingungen des Spülbehälters 2 in Wärme umgewandelt.

Das erste Isolationselement 20 zur thermischen Isolation des Spülbehälters 2 ist, wie zuvor schon erwähnt, dazu geeignet, Schwingungen zu dämpfen. Ein Verlustfaktor des Kunststoffmaterials des ersten Isolationselements 20 zur thermischen Isolation des Spülbehälters 2 ist hoch und auf den Einsatz in der Haushaltsgeschirrspülmaschine 1 abgestimmt. Unter einem "Verlustfaktor" ist vorliegend bei physikalischen Schwingungen unterschiedlicher Natur das Verhältnis des verlustbehafteten Imaginärteils zum verlustfreien Realteil einer komplexen Größe zu verstehen. Der Verlustfaktor des Kunststoffmaterials des ersten Isolationselements 20 zur thermischen Isolation des Spülbehälters 2 ist bei 20 °C insbesondere größer als 0,2, bevorzugt größer als 0,4. Weiterhin ist der Hystereseverlust gemäß der IFD-Methode ("Hysteresis Loss - IFD") nach ASTM D3574 bevorzugt größer 15 %, vorzugsweise größer 20 %, insbesondere größer 30 %, und die Erholzeit ("Recovery Time") nach ASTM D3574 ist bevorzugt größer 2 s, vorzugsweise größer 4, insbesondere größer 5 s. Teilweise werden die Schwingungen auch auf das zweite Isolationselement 25 zur akustischen Isolation des Spülbehälters 2 weitergeleitet. Das zweite Isolationselement 25 zur akustischen Isolation des Spülbehälters 2 stellt in dem Verbund der Isolationsanordnung 15 zur thermischen und/oder akustischen Isolation des Spülbehälters 2 im Wesentlichen eine Flächenmasse durch seine hohe Dichte zur Verfügung.

Das zweite Isolationselement 25 zur akustischen Isolation des Spülbehälters 2 weist vorzugsweise eine deutlich höhere Dichte als das erste Isolationselement 20 zur thermischen Isolation des Spülbehälters 2 auf. Das zweite Isolationselement 25 zur akustischen Isolation des Spülbehälters 2 ist vorzugsweise aus einem Bitumenmaterial, insbesondere aus einem metall- und/oder gesteinsgefüllten Bitumenmaterial, oder aus einem Kunststoffmaterial, insbesondere aus einem metall- und/oder gesteinsgefüllten Kunststoffmaterial, gefertigt. Beispielsweise kann das zweite Isolationselement 25 zur akustischen Isolation des Spülbehälters 2 aus einem Butylmaterial gefertigt sein. Das zweite Isolationselement 25 zur akustischen Isolation des Spülbehälters 2 ist insbesondere platten- oder mattenförmig. Das zweite Isolationselement 25 zur akustischen Isolation des Spülbehälters 2 kann auch ein Metallblech, insbesondere ein Stahlblech, sein.

Das zweite Isolationselement 25 zur akustischen Isolation des Spülbehälters 2 dient der Entdröhnung des Spülbehälters 2 beziehungsweise der Dämpfung von Schwingungen des Spülbehälters 2. Das zweite Isolationselement 25 zur akustischen Isolation des Spülbehälters 2 weist vorzugsweise einen möglichst hohen Verlustfaktor auf. Der Verlustfaktor des Materials des zweiten Isolationselements 25 zur akustischen Isolation des Spülbehälters 2 ist bei 20 °C vorzugsweise größer als 0,08, weiter bevorzugt größer als 0,15. Eine Dichte des zweiten Isolationselements 25 zur akustischen Isolation des Spülbehälters 2 ist vorzugsweise größer als 1.000 kg/m³.

Die Isolationsanordnung 15 zur thermischen und/oder akustischen Isolation des Spülbehälters 2 kann weiterhin eine optionale Trennschicht 28 umfassen. Die Trennschicht 28 ist zwischen dem ersten Isolationselement 20 zur thermischen Isolation des Spülbehälters 2 und dem zweiten Isolationselement 25 zur akustischen Isolation des Spülbehälters 2, insbesondere zwischen den Oberflächen 22, 26, positioniert. Die Trennschicht 28 kann eine Wachsschicht, eine Folie, beispielsweise eine Polyethylenfolie oder dergleichen, sein. Die Trennschicht 28 kann auch mehrere Folien umfassen. Die Trennschicht 28 ermöglicht ein zerstörungsfreies und rückstandsfreies Trennen des zweiten Isolationselements 25 zur akustischen Isolation des Spülbehälters 2 von dem ersten Isolationselement 20 zur thermischen Isolation des Spülbehälters 2.

Die Haushaltsgeschirrspülmaschine 1 kann weiterhin eine Außenverkleidung 29 umfassen. Die Außenverkleidung 29 kann außenseitig auf der Isolationsanordnung 15 zur thermischen und/oder akustischen Isolation des Spülbehälters 2 insbesondere außenseitig auf dem zweiten Isolationselement 25 zur akustischen Isolation des Spülbehälters 2 angeordnet sein. Die Außenverkleidung 29 kann beispielsweise ein Stahlblech sein. Die Außenverkleidung 29 kann Teil eines Gehäuses der Haushaltsgeschirrspülmaschine 1 sein. Die Außenverkleidung 29 kann insbesondere auch Teil der Isolationsanordnung 15 zur thermischen und/oder akustischen Isolation des Spülbehälters 2 sein.

Die Außenverkleidung 29 kann eine dem zweiten Isolationselement 25 zur akustischen Isolation des Spülbehälters 2 zugewandte erste Oberfläche 30 sowie eine dem zweiten Isolationselement 25 zur akustischen Isolation des Spülbehälters 2 abgewandte zweite Oberfläche 31 umfassen. Die Außenverkleidung 29 kann entweder lose auf dem zweiten Isolationselement 25 zur akustischen Isolation des Spülbehälters 2 auf oder derart mit diesem verbunden sein, dass die Außenverkleidung 29 rückstandsfrei und zerstörungsfrei von dem zweiten Isolationselement 25 zur akustischen Isolation des Spülbehälters 2 gelöst werden kann. Hierzu kann zwischen dem zweiten Isolationselement 25 zur akustischen Isolation des Spülbehälters 2 und der Außenverkleidung 29 eine Trennschicht 32 vorgesehen sein. Die Trennschicht 32 ist optional. Die Trennschicht 32 kann identisch wie die Trennschicht 28 aufgebaut sein.

Die Fig. 2B zeigt eine schematische Teilschnittansicht einer weiteren Ausführungsform des Spülbehälters 2 in einer Explosionsdarstellung. Die Fig. 3B zeigt eine weitere Teilschnittansicht des Spülbehälters 2. Der Spülbehälter 2 gemäß den Fig. 2B und 3B unterscheidet sich von dem Spülbehälter 2 gemäß den Fig. 2A und 3A nur dadurch, dass die Isolationsanordnung 15 zur thermischen und/oder akustischen Isolation des Spülbehälters 2 nur das erste Isolationselement 20 zur thermischen Isolation des Spülbehälters 2 aufweist. Das zweite Isolationselement 25 zur akustischen Isolation des Spülbehälters 2 ist insbesondere nicht vorgesehen.

Die Fig. 4 bis 7 zeigen Verfahren zum Herstellen einer wie zuvor erläuterten Haushaltsgeschirrspülmaschine 1 und die Fig. 8 zeigt ein Verfahren zum Demontieren einer mit Hilfe des in den Fig. 4 bis 7 gezeigten Verfahrens hergestellten Haushaltsgeschirrspülmaschine 1. Die Fig. 4 bis 8 erleichtern lediglich das Verständnis der Erfindung.

Die Fig. 4 bis 7 zeigen schematisch ein Verfahren zum Herstellen einer wie zuvor erläuterten Haushaltsgeschirrspülmaschine 1. In einem Schritt S1 wird der Spülbehälter 2 bereitgestellt. Vor oder bei dem Bereitstellen des Spülbehälters 2 in dem Schritt S1 wird dieser beispielsweise aus einem Stahlblech gefertigt, welches umgeformt, beispielsweise expandiert und/oder geprägt, wird.

In einem Schritt S2 wird die Isolationsanordnung 15 zur thermischen und/oder akustischen Isolation des Spülbehälters 2 bereitgestellt. Der Schritt S2 umfasst ein Fertigen des ersten Isolationselements 20 zur thermischen Isolation des Spülbehälters 2. Hierzu wird, wie in den Fig. 4 und 5 gezeigt, eine Form 33, insbesondere eine Gussform oder Gießform, welche ein Formunterteil 34 und ein Formoberteil 35 aufweist, mit dem Kunststoffmaterial gefüllt. Beispielsweise ist das Kunststoffmaterial, wie zuvor erläutert, ein Polyurethanschaum. Zum Fertigen des ersten Isolationselements 20 zur thermischen Isolation des Spülbehälters 2 werden beispielsweise zwei Komponenten gemischt und in die Form 33, welche eine Kavität 36 (Fig. 5) aufweist, welche ein Negativ einer Außengeometrie des ersten Isolationselements 20 zur thermischen Isolation des Spülbehälters 2 darstellt, eingefüllt. Das Kunststoffmaterial kann dann unter Umgebungsdruck oder unter Vakuum aufschäumen und die Kavität 36 vollständig ausfüllen.

Beispielsweise umfasst die Kavität 36 eine Erhöhung 37, welche die Vertiefung 23 an dem ersten Isolationselement 20 zur thermischen Isolation des Spülbehälters 2 abbildet, sowie eine Vertiefung 38, welche die Erhöhung 24 des ersten Isolationselements 20 zur thermischen Isolation des Spülbehälters 2 abbildet. Nach dem vollständigen Aushärten und/oder Vernetzen des Kunststoffmaterials wird die Form 33, wie in der Fig. 5 gezeigt, geöffnet und das erste Isolationselement 20 zur thermischen Isolation des Spülbehälters 2 wird entformt. Dabei sind die Oberflächen 21, 22 auch nach dem vollständigen Aushärten und/oder Vernetzen des Kunststoffmaterials des ersten Isolationselements 20 zur thermischen Isolation des Spülbehälters 2 weiterhin adhäsiv.

Um die Oberflächen 21, 22 oder zumindest die erste Oberfläche 21 nach dem Schritt S2 vor Staub und/oder Verunreinigungen zu schützen, kann das erste Isolationselement 20 zur thermischen Isolation des Spülbehälters 2, wie in der Fig. 6 gezeigt, in einer Schutzfolie 39 verpackt werden. Die Schutzfolie 39 kann tütenförmig sein und das gesamte erste Isolationselement 20 zur thermischen Isolation des Spülbehälters 2 in sich aufnehmen. Alternativ kann die Schutzfolie 39 auch als Abziehfolie auf eine der Oberflächen 21, 22 oder auf beide Oberflächen 21, 22 aufgebracht werden.

In einem Schritt S3 wird nach dem Entfernen der Schutzfolie 39 von zumindest der ersten Oberfläche 21 das erste Isolationselement 20 zur thermischen Isolation des Spülbehälters 2 an dem Spülbehälter 2 außenseitig angebracht, so dass das erste Isolationselement 20 zur thermischen Isolation des Spülbehälters 2 mit seiner ersten Oberfläche 21 an dem Spülbehälter 2 anhaftet, jedoch zerstörungsfrei und rückstandsfrei wieder von diesem trennbar ist.

Ebenfalls in dem Schritt S2 wird optional das zweite Isolationselement 25 zur akustischen Isolation des Spülbehälters 2, beispielsweise als Bitumenmatte, bereitgestellt und nach oder bei dem Schritt S3 außenseitig an dem Spülbehälter 2 derart angebracht, dass das erste Isolationselement 20 zur thermischen Isolation des Spülbehälters 2 zwischen dem Spülbehälter 2 und dem zweiten Isolationselement 25 zur akustischen Isolation des Spülbehälters 2 angeordnet wird. Alternativ kann auch das zweite Isolationselement 25 zur akustischen Isolation des Spülbehälters 2 mit dem ersten Isolationselement 20 zur thermischen Isolation des Spülbehälters 2 verbunden werden, bevor das erste Isolationselement 20 zur thermischen Isolation des Spülbehälters 2 in dem Schritt S3 außenseitig an dem Spülbehälter 2 angebracht wird. Das heißt, die Isolationsanordnung 15 zur thermischen und/oder akustischen Isolation des Spülbehälters 2 kann vormontiert werden und in dem Schritt S3 als Ganzes außenseitig an dem Spülbehälter 2 angebracht werden. Wie zuvor erwähnt, kann das zweite Isolationselement 25 zur akustischen Isolation des Spülbehälters 2 auch verzichtbar sein.

Bei einem in der Fig. 8 gezeigten Verfahren zum Demontieren einer mit Hilfe des in den Fig. 4 bis 7 gezeigten Verfahrens hergestellten Haushaltsgeschirrspülmaschine 1 wird in einem Schritt S10 das erste Isolationselement 20 zur thermischen Isolation des Spülbehälters 2 zerstörungsfrei von dem Spülbehälter 2 getrennt. Dabei bleiben bevorzugt keine oder nur geringfügige Rückstände des ersten Isolationselements 20 zur thermischen Isolation des Spülbehälters 2 an dem Spülbehälter 2 kleben, so dass der Spülbehälter 2 zur Wiederverwertung ohne vorherige Reinigung dem Wertstoffkreislauf zugeführt werden kann. In einem optionalen Schritt S20 wird das zweite Isolationselement 25 zur akustischen Isolation des Spülbehälters 2 von dem ersten Isolationselement 20 zur thermischen Isolation des Spülbehälters 2 getrennt. Hierbei kann beispielsweise die Trennschicht 28 ein rückstandsfreies und zerstörungsfreies Lösen des zweiten Isolationselements 25 zur akustischen Isolation des Spülbehälters 2 von dem ersten Isolationselement 20 zur thermischen Isolation des Spülbehälters 2 ermöglichen. Der Spülbehälter 2, die Isolationselemente 20, 25 zur Isolation des Spülbehälters 2 sowie die Außenverkleidung 29 können somit nach dem Ende der Lebensdauer der Haushaltsgeschirrspülmaschine 1 getrennt voneinander und ohne vorherige Reinigung dem Wertstoffkreislauf zur Wiederverwertung zugeführt werden.

Durch die Nutzung der adhäsiven Eigenschaften der Oberflächen 21, 22 des ersten Isolationselements 20 zur thermischen Isolation des Spülbehälters 2 kann bei der Herstellung der Haushaltsgeschirrspülmaschine 1 ein Verfahrensschritt, beispielsweise das Aufbringen einer Klebeschicht auf die erste Oberfläche 21, eingespart werden. Dies reduziert die Kosten zur Herstellung der Haushaltsgeschirrspülmaschine 1. Mit Hilfe des ersten Isolationselements 20 zur thermischen Isolation des Spülbehälters 2 ist eine akustisch vorteilhafte Anbindung des zweiten Isolationselements 25 zur akustischen Isolation des Spülbehälters 2 an den Spülbehälter 2 möglich. Hierdurch können die akustischen Eigenschaften der gesamten Haushaltsgeschirrspülmaschine 1 verbessert werden.

Mit Hilfe der adhäsiven ersten Oberfläche 21 ist eine dauerhafte Fixierung der Isolationsanordnung 15 zur thermischen und/oder akustischen Isolation des Spülbehälters 2 an dem Spülbehälter 2 ohne zusätzliche Vorkehrungen möglich. Dabei steht ein Großteil der ersten Oberfläche 21 des ersten Isolationselements 20 zur thermischen Isolation des Spülbehälters 2 in direktem Kontakt mit der Außenseite 17 des Spülbehälters 2. Durch die getrennte Herstellung des Spülbehälters 2 und der Isolationsanordnung 15 zur thermischen und/oder akustischen Isolation des Spülbehälters 2 ergeben sich Vorteile bei der Fertigung der Haushaltsgeschirrspülmaschine 1. Dadurch, dass die formschlüssige Verbindung zwischen dem ersten Isolationselement 20 zur thermischen Isolation des Spülbehälters 2 und dem Spülbehälter 2 spielbehaftet ist, kann das erste Isolationselement 20 zur thermischen Isolation des Spülbehälters 2 mit großen Toleranzen gefertigt werden. Dies reduziert die Kosten zur Herstellung der Haushaltsgeschirrspülmaschine 1.

Dadurch, dass das erste Isolationselement 20 zur thermischen Isolation des Spülbehälters 2 rückstandsfrei und zerstörungsfrei von dem Spülbehälter 2 lösbar ist, können der Spülbehälter 2 und das erste Isolationselement 20 zur thermischen Isolation des Spülbehälters 2 getrennt voneinander wiederverwertet werden. Beispielsweise kann der Spülbehälter 2 ohne vorherige Reinigung eingeschmolzen werden. Dadurch, dass das zweite Isolationselement 25 zur akustischen Isolation des Spülbehälters 2 von dem ersten Isolationselement 20 zur thermischen Isolation des Spülbehälters 2 rückstandsfrei und zerstörungsfrei getrennt werden kann, kann auch das Material des zweiten Isolationselements 25 zur akustischen Isolation des Spülbehälters 2 getrennt von dem Material des ersten Isolationselements 20 zur thermischen Isolation des Spülbehälters 2 wiederverwertet werden. Wird die Isolationsanordnung 15 zur thermischen und/oder akustischen Isolation des Spülbehälters 2 als vormontierte einteilige Anordnung angefertigt, kann die Isolationsanordnung 15 zur thermischen und/oder akustischen Isolation des Spülbehälters 2 komplett von dem Spülbehälter 2 entfernt und wiederverwertet werden. Die einzelnen Bauteile der Isolationsanordnung 15 zur thermischen und/oder akustischen Isolation des Spülbehälters 2 können voneinander getrennt und ohne Verunreinigungen dem Wertstoffkreislauf zugeführt werden.

Vorteilhafterweise kann die Außenverkleidung 29 leicht lösbar mit der Isolationsanordnung 15 zur thermischen und/oder akustischen Isolation des Spülbehälters 2 verbunden sein, so dass auch die zumeist aus Metall gefertigte Außenverkleidung 29 wieder dem Wertstoffkreislauf zugeführt werden kann. Die Trennung der Bauteile der Isolationsanordnung 15 zur thermischen und/oder akustischen Isolation des Spülbehälters 2 voneinander kann mit Hilfe der Trennschichten 28, 32 vereinfacht werden. Es ist somit eine vereinfachte Trennbarkeit und Wiederverwertung der Materialien möglich. Die einzelnen Komponenten der Haushaltsgeschirrspülmaschine 1 können getrennt voneinander dem Wertstoffkreislauf zugeführt werden. Aufgrund der rückstandsfreien Trennung ergeben sich geringe Verunreinigungen, welche eine hochwertige Wiederverwendung der Materialien erlauben. Der Wiederverwertungsprozess wird dadurch signifikant vereinfacht.

Obwohl die vorliegende Erfindung anhand von Ausführungsbeispielen beschrieben wurde, ist sie vielfältig modifizierbar.

### Verwendete Bezugszeichen

- 1: Haushaltsgerät; Haushaltsgeschirrspülmaschine
- 2: Funktionsbehälter; Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme; untere Spülgutaufnahme; Unterkorb
- 13: Spülgutaufnahme; obere Spülgutaufnahme; Oberkorb
- 14: Spülgutaufnahme; Besteckschublade
- 15: Isolationsanordnung zur thermischen und/oder akustischen Isolation des Funktionsbehälters
- 16: Innenseite
- 17: Außenseite
- 18: Erhöhung
- 19: Vertiefung
- 20: (Erstes) Isolationselement zur thermischen Isolation des Funktionsbehälters
- 21: Oberfläche
- 22: Oberfläche
- 23: Vertiefung
- 24: Erhöhung
- 25: Zweites Isolationselement zur akustischen Isolation des Funktionsbehälters
- 26: Oberfläche
- 27: Oberfläche
- 28: Trennschicht
- 29: Außenverkleidung
- 30: Oberfläche
- 31: Oberfläche
- 32: Trennschicht
- 33: Form
- 34: Formunterteil
- 35: Formoberteil
- 36: Kavität
- 37: Erhöhung
- 38: Vertiefung
- 39: Schutzfolie

- A: Auszugsrichtung (Pfeil)
- d20: Dicke
- d25: Dicke
- E: Einschubrichtung (Pfeil)
- S1: Schritt
- S2: Schritt
- S3: Schritt
- S10: Schritt
- S20: Schritt

- x: Breitenrichtung (Pfeil)
- y: Höhenrichtung (Pfeil)
- z: Tiefenrichtung (Pfeil)

## Patentansprüche

1. Haushaltsgerät (1), insbesondere Haushaltsgeschirrspülmaschine, mit einem Funktionsbehälter (2), insbesondere Spülbehälter, und einer außenseitig an dem Funktionsbehälter (2), insbesondere Spülbehälter, vorgesehenen Isolationsanordnung (15) zur thermischen und/oder akustischen Isolation des Funktionsbehälters (2), insbesondere Spülbehälters, wobei die Isolationsanordnung (15) zur thermischen und/oder akustischen Isolation des Funktionsbehälters (2), insbesondere Spülbehälters, ein erstes Isolationselement (20) zur thermischen Isolation des Funktionsbehälters (2), insbesondere Spülbehälters, aufweist und wobei das erste Isolationselement (20) zur thermischen Isolation des Funktionsbehälters (2) insbesondere Spülbehälters, materialeinstückig aus einem Kunststoffmaterial gefertigt ist,
**dadurch gekennzeichnet,**
- **dass** das erste Isolationselement (20) zur thermischen Isolation des Funktionsbehälters (2), insbesondere Spülbehälters, in einem ausgehärteten und/oder vernetzten Zustand adhäsive Eigenschaften aufweist, so dass das erste Isolationselement (20) zur thermischen Isolation des Funktionsbehälters (2) insbesondere Spülbehälters, mit einer dem Funktionsbehälter (2), insbesondere Spülbehälter, zugewandten Oberfläche (21) an dem Funktionsbehälter (2), insbesondere Spülbehälter, anhaftet und zerstörungsfrei von diesem trennbar ist,
- **dass** das erste Isolationselement (20) zur thermischen Isolation des Funktionsbehälters (2), insbesondere Spülbehälters, formschlüssig mit dem Funktionsbehälter (2), insbesondere Spülbehälter, verbunden ist,
- **dass** der Funktionsbehälter (2), insbesondere Spülbehälter, außenseitig eine Erhöhung (18) aufweist, welche in eine an dem ersten Isolationselement (20) zur thermischen Isolation des Funktionsbehälters (2), insbesondere Spülbehälters, vorgesehene Vertiefung (23) formschlüssig eingreift und/oder dass der Funktionsbehälter (2), insbesondere Spülbehälter, außenseitig eine Vertiefung (19) aufweist, in die eine an dem ersten Isolationselement (20) zur thermischen Isolation des Funktionsbehälters (2), insbesondere Spülbehälters, vorgesehene Erhöhung (24) formschlüssig eingreift und
- **dass** die formschlüssige Verbindung zwischen dem ersten Isolationselement (20) zur thermischen Isolation des Funktionsbehälters (2), insbesondere Spülbehälters, und dem Funktionsbehälter (2), insbesondere Spülbehälter, spielbehaftet ist.

2. Haushaltsgerät (1) nach Anspruch 1, **dadurch gekennzeichnet, dass** das Kunststoffmaterial ein Polyurethan, insbesondere ein aufgeschäumtes Polyurethan, ist.

3. Haushaltsgerät (1) nach Anspruch 1 oder 2, **dadurch gekennzeichnet, dass** das Kunststoffmaterial viskoelastische Eigenschaften aufweist.

4. Haushaltsgerät (1) nach Anspruch 1, 2 oder 3, **dadurch gekennzeichnet, dass** die Isolationsanordnung (15) zur thermischen und/oder akustischen Isolation des Funktionsbehälters (2), insbesondere Spülbehälters, das erste Isolationselement (20) zur thermischen Isolation des Funktionsbehälters (2), insbesondere Spülbehälters, welches aus dem Kunststoffmaterial gefertigt ist, und ein zweites Isolationselement (25) zur akustischen Isolation des Funktionsbehälters (2), insbesondere Spülbehälters, aufweist, wobei das erste Isolationselement (20) zur thermischen Isolation des Funktionsbehälters (2), insbesondere Spülbehälters, zwischen dem Funktionsbehälter (2), insbesondere Spülbehälter, und dem zweiten Isolationselement (25) zur akustischen Isolation des Funktionsbehälters (2), insbesondere Spülbehälters, angeordnet ist.

5. Haushaltsgerät (1) nach Anspruch 4, **dadurch gekennzeichnet, dass** das erste Isolationselement (20) zur thermischen Isolation des Funktionsbehälters (2), insbesondere Spülbehälters, mit einer dem zweiten Isolationselement (25) zur akustischen Isolation des Funktionsbehälters (2), insbesondere Spülbehälters, zugewandten Oberfläche (22) an dem zweiten Isolationselement (25) zur akustischen Isolation des Funktionsbehälters (2), insbesondere Spülbehälters, anhaftet und zerstörungsfrei von diesem trennbar ist.

6. Haushaltsgerät (1) nach Anspruch 4, **dadurch gekennzeichnet, dass** zwischen dem ersten Isolationselement (20) zur thermischen Isolation des Funktionsbehälters (2), insbesondere Spülbehälters, und dem zweiten Isolationselement (25) zur akustischen Isolation des Funktionsbehälters (2), insbesondere Spülbehälters, eine Trennschicht (28) angeordnet ist, um das erste Isolationselement (20) zur thermischen Isolation des Funktionsbehälters (2), insbesondere Spülbehälters, zerstörungsfrei von dem zweiten Isolationselement (25) zur akustischen Isolation des Funktionsbehälters (2), insbesondere Spülbehälters, zu trennen.

7. Haushaltsgerät (1) nach einem der vorhergehenden Ansprüche, **gekennzeichnet durch** eine außenseitig an dem Funktionsbehälter (2), insbesondere Spülbehälter, vorgesehene Außenverkleidung (29), wobei das zweite Isolationselement (25) zur akustischen Isolation des Funktionsbehälters (2), insbesondere Spülbehälters, zwischen dem ersten Isolationselement (20) zur thermischen Isolation des Funktionsbehälters (2), insbesondere Spülbehälters, und der Außenverkleidung (29) angeordnet ist.

8. Haushaltsgerät (1) nach Anspruch 7, **dadurch gekennzeichnet, dass** die Außenverkleidung (29) lose auf dem zweiten Isolationselement (25) zur akustischen Isolation des Funktionsbehälters (2), insbesondere Spülbehälters, aufliegt oder dass zwischen dem zweiten Isolationselement (25) zur akustischen Isolation des Funktionsbehälters (2), insbesondere Spülbehälters, und der Außenverkleidung (29) eine Trennschicht (32) angeordnet ist, um die Außenverkleidung (29) zerstörungsfrei von dem zweiten Isolationselement (25) zur akustischen Isolation des Funktionsbehälters (2), insbesondere Spülbehälters, zu trennen.

## Claims

1. Household appliance (1), in particular a household dishwasher, having a functional cavity (2), in particular having a dishwasher cavity, and an insulation arrangement (15) for thermal and/or acoustic insulation of the functional cavity (2), in particular of the dishwasher cavity, is provided on the outside of the functional cavity (2), in particular on the outside of the dishwasher cavity, wherein the insulation arrangement (15) for thermal and/or acoustic insulation of the functional cavity (2), in particular dishwasher cavity, has a first insulation element (20) for thermal insulation of the functional cavity (2), in particular dishwasher cavity, and wherein the first insulation element (20) for thermal insulation of the functional cavity (2), in particular dishwasher cavity, is manufactured from one piece of a synthetic material,
**characterised in that**
- the first insulation element (20) for thermal insulation of the functional cavity (2), in particular dishwasher cavity, has adhesive properties in a cured and/or cross-linked state with the result that the first insulation element (20) for thermal insulation of the functional cavity (2), in particular dishwasher cavity, adheres by means of a surface (21) that is facing the functional cavity (2), in particular facing the dishwasher cavity, to the functional cavity (2), in particular to the dishwasher cavity, and said insulation element (20) can be separated from said functional cavity (2), in particular from said dishwasher cavity, in a non-destructive manner,
- the first insulation element (20) for thermal insulation of the functional cavity (2), in particular dishwasher cavity, is connected in a positive-locking manner to the functional cavity (20), in particular to the dishwasher cavity,
- the functional cavity (2), in particular dishwasher cavity, has on the outside an elevation (18) which engages in a positive-locking manner in a depression (23) that is provided on the first insulation element (20) for thermal insulation of the functional cavity (2), in particular dishwasher cavity, and/or that the functional cavity (2), in particular the dishwasher cavity, has on the outside a depression (19) into which an elevation (24) that is provided on the first insulation element (20) for thermal insulation of the functional cavity (2), in particular dishwasher cavity, engages in a positive-locking manner and
- the positive-locking connection between the first insulation element (20) for thermal insulation of the functional cavity (2), in particular dishwasher cavity, and the functional cavity (2), in particular dishwasher cavity, has an amount of play.

2. Household appliance (1) according to claim 1, **characterised in that** the synthetic material is a polyurethane, in particular a foamed polyurethane.

3. Household appliance (1) according to claim 1 or 2, **characterised in that** the synthetic material has viscoelastic properties.

4. Household appliance (1) according to 1, 2 or 3, **characterised in that** the insulation arrangement (15) for thermal and/or acoustic insulation of the functional cavity (2), in particular dishwasher cavity, has the first insulation element (20) for thermal insulation of the functional cavity (2), in particular dishwasher cavity, which is manufactured from the synthetic material, and a second insulation element (25) for acoustic insulation of the functional cavity (2), in particular dishwasher cavity, wherein the first insulation element (20) for thermal insulation of the functional cavity (20), in particular dishwasher cavity, is arranged between the functional cavity (2), in particular the dishwasher cavity, and the second insulation element (25) for acoustic insulation of the functional cavity (2), in particular dishwasher cavity.

5. Household appliance (1) according to claim 4, **characterised in that** the first insulation element (20) for thermal insulation of the functional cavity (2), in particular dishwasher cavity, adheres by means of a surface (22) that is facing the second insulation element (25) for acoustic insulation of the functional cavity (2), in particular dishwasher cavity, to the second insulation element (25) for acoustic insulation of the functional cavity (2), in particular dishwasher cavity, and said first insulation element (20) can be separated from said second insulation element (25) in a non-destructive manner.

6. Household appliance (1) according to claim 4, **characterised in that** a separation layer (28) is arranged between the first insulation element (20) for thermal insulation of the functional cavity (2), in particular dishwasher cavity, and the second insulation element (25) for acoustic insulation of the functional cavity (2), in particular dishwasher cavity, in order to separate the first insulation element (20) for thermal insulation of the functional cavity (2), in particular dishwasher cavity, from the second insulation element (25) for acoustic insulation of the functional cavity (2), in particular dishwasher cavity, in a non-destructive manner.

7. Household appliance (1) according to one of the preceding claims, **characterised in that** an external cladding (29) is provided on the outside of the functional cavity (2), in particular on the outside of the dishwasher cavity, wherein the second insulation element (25) for acoustic insulation of the functional cavity (2), in particular dishwasher cavity, is arranged between the first insulation element (20) for thermal insulation of the functional cavity (2), in particular dishwasher cavity, and the external cladding (29).

8. Household appliance (1) according to claim 7, **characterised in that** the external cladding (29) lies loosely on the second insulation element (25) for acoustic insulation of the functional cavity (2), in particular dishwasher cavity, or that a separation layer (32) is arranged between the second insulation element (25) for acoustic insulation of the functional cavity (2), in particular dishwasher cavity, and the external cladding (29) in order to separate the external cladding (29) from the second insulation element (25) for acoustic insulation of the functional cavity (2), in particular dishwasher cavity, in a non-destructive manner.

## Revendications

1. Appareil ménager (1), en particulier lave-vaisselle ménager, comprenant un récipient fonctionnel (2), en particulier un récipient de lavage, et un agencement d'isolation (15) pour une isolation thermique et/ou acoustique du récipient fonctionnel (2), en particulier du récipient de lavage agencé sur le côté extérieur du récipient fonctionnel (2), en particulier du récipient de lavage,
dans lequel l'agencement d'isolation (15) pour une isolation thermique et/ou acoustique du récipient fonctionnel (2), en particulier du récipient de lavage, présente un premier élément d'isolation (20) pour une isolation thermique du récipient fonctionnel (2), en particulier du récipient de lavage, et
dans lequel le premier élément d'isolation (20) pour une isolation thermique du récipient fonctionnel (2), en particulier du récipient de lavage est fabriqué d'un seul tenant en une matière plastique,
**caractérisé en ce que** :
- le premier élément d'isolation (20) pour une isolation thermique du récipient fonctionnel, en particulier du récipient de lavage, présente, dans un état durci et/ou réticulé, des propriétés adhésives, de telle manière que le premier élément d'isolation (20) pour une isolation thermique du récipient fonctionnel (2), en particulier du récipient de lavage, adhère, avec une surface (21) tournée vers le récipient fonctionnel (2), en particulier vers le récipient de lavage, au récipient fonctionnel (2), en particulier au récipient de lavage, et peut être séparé de façon non destructive de celui-ci,
- le premier élément d'isolation (20) pour une isolation thermique du récipient fonctionnel (2), en particulier du récipient de lavage, est relié par complémentarité de forme au récipient fonctionnel (2), en particulier au récipient de lavage,
- le récipient fonctionnel (2), en particulier le récipient de lavage présente sur le côté extérieur un exhaussement (18), qui s'engage par complémentarité de forme dans un creux (23) agencé sur le premier élément d'isolation (20) pour une isolation thermique du récipient fonctionnel (2), en particulier du récipient de lavage, et/ou
le récipient fonctionnel (2), en particulier le récipient de lavage présente sur le côté extérieur un creux (19), dans lequel un exhaussement (24) disposé sur le premier élément d'isolation (20) pour une isolation thermique du récipient fonctionnel (2), en particulier du récipient de lavage, s'engage par complémentarité de forme, et
- la liaison par complémentarité de forme entre le premier élément d'isolation thermique (20) pour une isolation thermique du récipient fonctionnel (2), en particulier du récipient de lavage, et le récipient fonctionnel (2), en particulier le récipient de lavage, est dotée d'un jeu.

2. Appareil ménager (1) selon la revendication 1, **caractérisé en ce que** la matière plastique est un polyuréthane, en particulier un polyuréthane expansé.

3. Appareil ménager (1) selon la revendication 1 ou 2, **caractérisé en ce que** la matière plastique présente des propriétés viscoélastiques.

4. Appareil ménager (1) selon la revendication 1, 2 ou 3, **caractérisé en ce que** l'agencement d'isolation (15) pour une isolation thermique et/ou acoustique du récipient fonctionnel (2), en particulier du récipient de lavage, présente le premier élément d'isolation (20) pour une isolation thermique du récipient fonctionnel (2), en particulier du récipient de lavage, qui est fabriqué en la matière plastique, et un deuxième élément d'isolation (25) pour une isolation acoustique du récipient fonctionnel (2), en particulier du récipient de lavage, dans lequel le premier élément d'isolation (20) pour une isolation thermique du récipient fonctionnel (2), en particulier du récipient de lavage, est disposé entre le récipient fonctionnel (2), en particulier le récipient de lavage et le deuxième élément d'isolation (25) pour une isolation acoustique du récipient fonctionnel (2), en particulier du récipient de lavage.

5. Appareil ménager (1) selon la revendication 4, **caractérisé en ce que** le premier élément d'isolation (20) pour une isolation thermique du récipient fonctionnel (2), en particulier du récipient de lavage, adhère, avec une surface (22) tournée vers le deuxième élément d'isolation (25) pour une isolation acoustique du récipient fonctionnel (2), en particulier du récipient de lavage, au deuxième élément d'isolation (25) pour une isolation acoustique du récipient fonctionnel (2), en particulier du récipient de lavage et peut être séparé de façon non destructive de celui-ci.

6. Appareil ménager (1) selon la revendication 4, **caractérisé en ce qu'**une couche de séparation (28) est disposée entre le premier élément d'isolation (20) pour une isolation thermique du récipient fonctionnel (2), en particulier du récipient de lavage, et le deuxième élément d'isolation (25) pour une isolation acoustique du récipient fonctionnel (2), en particulier du récipient de lavage, afin de séparer de manière non destructive le premier élément d'isolation (20) pour une isolation thermique du récipient fonctionnel (2), en particulier du récipient de lavage vis-à-vis du deuxième élément d'isolation (25) pour une isolation acoustique du récipient fonctionnel (2), en particulier du récipient de lavage.

7. Appareil ménager (1) selon l'une des revendications précédentes, **caractérisé par** un habillage extérieur (29) disposé du côté extérieur du récipient fonctionnel (2), en particulier du récipient de lavage, dans lequel le deuxième élément d'isolation (25) pour une isolation acoustique du récipient fonctionnel (2), en particulier du récipient de lavage, est disposé entre le premier élément d'isolation (20) pour une isolation thermique du récipient fonctionnel (2), en particulier du récipient de lavage, et l'habillage extérieur (29).

8. Appareil ménager (1) selon la revendication 7, **caractérisé en ce que** l'habillage extérieur (29) repose de façon libre sur le deuxième élément d'isolation (25) pour une isolation acoustique du récipient fonctionnel (2), en particulier du récipient de lavage, ou **en ce qu'**une couche de séparation (32) est disposée entre le deuxième élément d'isolation (25) pour une isolation acoustique du récipient fonctionnel (2), en particulier du récipient de lavage et l'habillage extérieur (29), afin de séparer de manière non destructive l'habillage extérieur (29) du deuxième élément d'isolation (25) pour une isolation acoustique du récipient fonctionnel (2), en particulier du récipient de lavage.
